# EUROPÄISCHE PATENTSCHRIFT

(11) **EP 2 189 350 B1**
(45) Veröffentlichungstag und Bekanntmachung des Hinweises auf die Patenterteilung: **02.11.2016**
(21) Anmeldenummer: 09176183.3
(22) Anmeldetag: 17.11.2009
(51) Int. Cl.: B61D 17/10, B61D 17/18

(54) **Fußbodensystem für ein Personentransportfahrzeug, insbesondere Schienenfahrzeug**
Flooring system for a passenger vehicle, in particular for a railway vehicle
Système de plancher pour un véhicule de transport de passagers, notamment pour un véhicule ferroviaire

(30) Priorität: 24.11.2008 DE 102008058633
(43) Veröffentlichungstag der Anmeldung: 26.05.2010
(73) Patentinhaber: Siemens Aktiengesellschaft, 80333 München (DE)
(72) Erfinder: Ackermann, Jürgen, 42553 Velbert (DE); Lohmann, Thomas, 46485 Wesel (DE); Schade, Burkhard, 44879 Bochum (DE); Wehling, Ludwig, 46325 Borken (DE)

(56) Entgegenhaltungen:
- EP-A2- 1 193 165
- WO-A1-98/09860
- DD-A- 58 520
- DE-A1- 2 910 755
- DE-A1- 3 115 699
- DE-A1- 19 526 256
- DE-C1- 4 441 290
- DE-U1- 20 118 424
- DE-U1- 29 500 474

## Beschreibung

Die Erfindung betrifft ein Fußbodensystem für ein Personentransportfahrzeug, insbesondere Schienenfahrzeug, bestehend aus mehreren einbaufertig vorbereiteten schalldämmenden Bodenelementen, die am Wagenkasten bodenseitig befestigt sind nach dem Oberbegriff von Anspruch 1.

Ein solches Fußbodensystem ist beispielsweise aus der EP 1 193 165 A2 bekannt. Zudem zeigt die DE 31 15 699 Al ein anderes Fußbodensystem.

Ein weiteres Fußbodensystem ist beispielsweise aus der deutschen Patentanmeldung DE 29 10 755 AI bekannt. Dort wird ein im Wesentlichen einbaufertig vorbereitetes schalldämmendes Fußbodenelement am Wellblechboden des Wagenkastens befestigt, wobei das Fußbodenelement selbst mit einem Rahmen versehen ist, der mit dem Wellblechboden des Fahrzeuges verklebt wird. Das Fußbodenelement ist in Sandwich-Bauweise aufgebaut, d.h. unter der oberen Nutzschicht eines Kunststoffbelages ist als Träger eine Sperrholzplatte vorgesehen, die auf ihrer dem Kunststoffbelag abgewandten Rückseite mit einem Vibrations- und schalldämmenden Material beschichtet ist.

Gemessen an herkömmlichen Fußbodenaufbauten in Fahrzeugen ist das vorstehend geschilderte Fußbodensystem billiger, leichter und schalltechnisch günstig, doch muss konstruktionsbedingt bei diesem System die Unterseite individuell an den Wellblechboden des Fahrzeuges angepasst sein, dass Rahmenwerk im Bodenelement ist aufwändig und kompliziert herzustellen und vor allem besteht keine Möglichkeit, Sitz- und Halteelemente oder ähnliche Einbauten sicher an dem Fahrzeugboden zu befestigen.

Die vorliegenden Erfindung hat sich, ausgehend von dem Stand der Technik die Aufgabe gestellt, ein multifunktionales Fußbodensystem für ein Personentransportfahrzeug zu schaffen, das nicht nur leicht ist, sondern auch leicht ein- und ausbaubar ist und das geeignet ist, Sitze, Haltestangen und andere Einbauten ausreißsicher aufzunehmen.

Diese Aufgabe wird durch ein Fußbodensystem mit den Merkmalen des Anspruchs 1 gelöst.

Danach ist vorgesehen, dass die Profilschienen nach oben offene T-Nuten aufweisen, an die sich außen beidseitig in Längs- und Querrichtung angeformte Vorsprünge als Auflagen für die unteren Randbereiche der Bodenplatten anschließen.

Eine so gestaltete Fußbodenstruktur gestattet in den fest mit dem Wagenkasten verklebten Profilschienen Sitze, Haltestangen oder andere Fahrzeugeinbauten festzulegen, so dass auf die herkömmliche Ausreißsicherungen im Bodenplattenbereich verzichtet werden kann. Alle Kräfte, auch bei einem Crash, werden über die großflächig verklebten Profilschienen aufgefangen. Die vorzugsweise vorgesehenen T-Nuten ermöglichen darüber hinaus ein einfaches Verstellen der Sitzanordnung oder Haltestangenposition.

Alternativ ist nach einem bevorzugten Merkmal der Erfindung vorgesehen, dass die Randbereiche der Bodenplatten an den Auflagen der Profilschienen festschraubbar sind, so dass beschädigte oder auszuwechselnde Bodenplatten nach Lösen der Schraubverbindung leicht weggenommen bzw. ausgetauscht werden können.

Um Bewegungen der Fußbodenplatten auszugleichen, ist nach einem anderen Merkmal der Erfindung vorgesehen, dass zwischen dem stirnseitigen Randbereich der Bodenplatten und der Profilschiene ein mit einem elastischen Dichtstoff verschlossener Spalt belassen ist. Der Spalt wird beispielsweise mit Silikon ausgefüllt, um das Eindringen von Feuchtigkeit zu verhindern, wobei das Silikon elastisch genug ist, Horizontalbewegungen in der Bodenplattenebene auszugleichen.

Als besonders günstig wird es empfunden, wenn nach einem weiteren Merkmal der Erfindung der mit der nach oben offenen T-Nut versehene Bereiche der Profilschiene niveaugleich mit der Ebene der Bodenplatte abschließt. Beim Auflegen der Bodenplatte auf den Vorsprüngen seitlich der T-Nut ist die Plattendicke bzw. die Höhe des Profilbereichs so gewählt, dass die T-Nut praktisch in einer Ebene mit der Fußbodenoberfläche liegt. Die Profilschiene oder die Bodenplatte können somit keine Stolperfalle für die Passagiere des Personenfahrzeugs darstellen.

In einer anderen günstigen Ausgestaltung der Erfindung ist vorgesehen, dass die Profilschiene nach oben offene T-Nuten aufweisen, an die sich an beiden Außenseiten in Längserstreckung seitlich offene C-förmige Aufnahmen zum umgreifenden Einstecken der Randbereiche der Bodenplatten anschließen. Bei dieser Lösung wird die Bodenplatte an der Profilschiene vorzugsweise nicht festgeschraubt, sondern durch Einstecken in die C-förmige Aufnahme nach oben gehalten. Auch in diesem Fall ist die Profilschiene großflächig mit dem Boden des Wagenkastens verklebt, ein Ausreißen des Bodens wird dadurch verhindert, dass der Randbereich der Bodenplatte in der C-förmigen Aufnahme anliegt.

Sollte diese Art der Befestigung nicht ausreichen, kann zusätzlich der Randbereich der Bodenplatte in der C-förmigen Aufnahme an den Profilschienen verklebt sein.

Um Vibrationen und die Übertragung von Körperschall zu verhindern, ist erfindungsgemäß vorgesehen, dass die Profilschienen auf ihren Unterseiten mit einem Werkstoff für Vibrations- und Körperschalldämmung armiert sind, der seinerseits bodenseitig mit dem Wagenkasten verklebt ist. Solche Werkstoffe mit hohen Zug- und Druckfestigkeit, aber günstigen Dämmeigenschaften sind am Markt verfügbar und können, wie ein anderes Merkmal der Erfindung vorsieht, zur Verteilung der Auflagekräfte zwischen dem Klebstoff und dem Werkstoff für Vibrations- und Körperschalldämmung mit einem eingeklebten Blechstreifen verstärkt sein.

Als Klebstoff zum Befestigen der Profilschiene am Boden des Wagenkastens können Ein- oder Mehrkomponenten Polyurethankleber oder ähnliche hochfeste Klebestoffe verwendet werden.

In einer bevorzugten Ausführungsform der Erfindung wird vorgeschlagen, dass in Fahrzeuglängsrichtung zwei, eine im Gangbereich des Personentransportfahrzeuges aufliegende Bodenplatte zwischen sich aufnehmende, Profilschienen mit dem Wagenkasten verklebt sind und zwei weitere bis zum Wandbereich des Wagenkastens reichende Bodenplatten jeweils einseitig auf den Profilschienen aufliegen und im Wandbereich randseitig nach oben gezogen sind, wo sie mit einem C-förmig geschlitzten Profilteil die Wandverkleidung umfassen. Die Bodenplatten sind bevorzugt ausschließlich an den Profilschienen befestigt und liegen ansonsten lose auf Auflagen im Bodenbereich des Wagenkastens auf. Dadurch werden temperatur- und vibrationsbedingte Bewegungen im Bodenbereich sicher aufgenommen. Das Hochziehen des Randbereiches und die C-förmig geschlitzten Profilteile verhindern das Eindringen von Feuchtigkeit.

Insgesamt ergibt sich mit der Erfindung ein sehr günstiges Fußbodensystem, das einerseits mit Hilfe der vorgefertigten Bodenplatten sehr leicht zu montieren und am Boden zu befestigen ist, das aber trotzdem die Möglichkeit bietet, Sitze, Haltestangen oder andere Einbauteile im Wagenkasten zu befestigen, und zwar so zu befestigen, dass sie auch bei Unfällen ausreißsicher fixiert sind. Die Bodenplatten selbst sind sehr leicht und praktisch einbaufertig vorbereitet, d.h. einschließlich des aufgeklebten Fußbodenbelags und der Dämmmaterialien an der Unterseite ist die Bodenplatte komplett fertig. Dadurch, dass das Verkleben der Profilschienen großflächig, also über die gesamte Auflagefläche auf dem Wagenkasten erfolgt, wird eine sehr hohe Festigkeit erreicht, die der Ausreißfestigkeit bekannter Ausreißsicherungen entspricht oder sie sogar übersteigt.

Ein Ausführungsbeispiel der Erfindung wird in der Zeichnung dargestellt und nachfolgend beschrieben. Es zeigt:
- Figur 1: einen Querschnitt durch das Fußbodensystem eines Personenbeförderungsfahrzeuges und
- Figur 2: einen Querschnitt durch das Fußbodensystem im Wandbereich des Wagenkastens.

Die Zeichnungen zeigen grob schematisch einen Querschnitt durch das Fußbodensystem eines Personenbeförderungsfahrzeuges, u.z. quer zur Längserstreckung einer erfindungsgemäß verwendeten Profilschiene. Erkennbar ist in der Zeichnung unten der Boden des Wagenkastens, der mit 1 bezeichnet ist. Die Bodenplatten sind mit 2 bezeichnet, wobei jede Bodenplatte - von oben nach unten gesehen - aus einer Fußbodenbelagsschicht 3, einer Trägerplatte 4, vorzugsweise aus Schichtholz, und aus einer Vibrations- und Schallisolierung 5 besteht. Die Randbereiche 2a der Bodenplatten 2 liegen auf der Profilschiene auf, die insgesamt mit 6 bezeichnet ist. Die Profilschiene 6 ist aus einem Aluminium-Strangpressformteil geschaffen und im oberen Bereich mit einer T-Nut 7 versehen, an deren Außenseite sich die Auflagen 8 für die Randbereiche 2a der Bodenplatte 2 anschließen. Zur Gewichtseinsparung sind in Längsrichtung im Inneren der Profilschiene 6 längs verlaufende Ausnehmungen 9 vorgesehen, die aber die Stabilität der Profilschiene 6 nicht nachteilig beeinflussen. Die T-Nut 7 der Profilschiene 6 ist in bekannter Weise so gestaltet, dass dort über Nutensteine oder ähnliche Befestigungsmittel die (nicht dargestellten) Sitze, Halteschienen oder sonstigen Elemente im Innenraum des Wagenkastens 1 befestigt werden können.

Die Profilschiene 6 trägt an ihrer Unterseite bei 10 einen Werkstoff für Vibrations- und Körperschalldämmung, der in der Zeichnung mit 11 bezeichnet ist. Dieser Werkstoff wiederum ist zur besseren Verteilung der Auflagekräfte mit einem Blechstreifen 12 auf die Profilschiene 6 abgewandten Seite armiert, zwischen den und dem Boden des Wagenkastens der eigentliche Klebstoff 14 zum flächigen Verkleben der Profilschiene 6 mit dem Boden des Wagenkastens 1 eingebracht ist. Als Klebstoff 14 kann ein handelsübliches Produkt auf Ein- oder Zweikomponentenbasis verwendet werden, wie es beispielsweise unter dem Produktnamen SIKA verfügbar ist. Der auch in dickeren Schichten aufbringbare schnell härtende Kleber 14 ermöglicht ein sicheres Befestigen auch auf unebenem Boden des Wagenkastens 1, gleicht dabei Unebenheiten und Tolleranzen aus und stellt eine zusätzliche Vibrations-und Körperschalldämmung dar.

Wie bei 13 dargestellt kann zwischen dem äußeren Seitenbereich der T-Nut 7 an der Profilschiene 6 eine Dichtmasse eingebracht sein, die Eindringen von Feuchtigkeit vom Boden verhindert. Dabei kann es sich beispielsweise um eine Silikonmasse handeln, die auch elastisch genug ist, um Bewegungen zwischen Bodenplatte und Profilschiene auszugleichen. Zur Befestigung der Bodenplatten 2 an der Profilschiene 6 bzw. auf den Auflagen 8 der Profilschiene 6 sind bei 15 Schrauben angedeutet, die in die Profilschiene 6 eingeschraubt werden und ein späteres Lösen der Bodenplatten 2 ermöglichen.

Figur 2 zeigt den Randbereich einer der Bodenplatten 2 mit dem Übergang zur Wand 16 des Wagenkastens. Gleiche Teile sind mit gleichen Bezugszeichen versehen. Die Bodenplatte liegt im (in der Zeichnung nicht dargestellten) linken Randbereich 2a auf der Profilschiene 6 auf und ist dort, zum Beispiel mit den Schrauben 15, befestigt (siehe Figur 1). Der der Profilschiene 6 entgegen gesetzte Randbereich der Bodenplatte 2 ist erkennbar in einem Radius nach oben gezogen. In diesem Bereich ist ein entsprechend geformtes Profil 17 in die Bodenplatte eingesetzt, das seinerseits im nach außen gerichteten Bereich 18 C-förmig genutet ist. In die so gebildete Nut ist die Wandverkleidung 19 eingesteckt und ggf. bei 20 gegen Feuchtigkeit abgedichtet. Die Bodenplatte 2 liegt auf der mit einem elastischen Werkstoff versehenen Traverse 16 lose auf, so dass temperatur- und vibrationsbedingte Bewegungen im Bodenbereich ohne Zwänge sicher aufgenommen werden.

## Patentansprüche

1. Fußbodensystem für ein Personentransportfahrzeug, insbesondere Schienenfahrzeug, umfassend einen Wagenkasten, Profilschienen (6) und mehrere einbaufertig vorbereitete schalldämmende Bodenplatten (2), die am Wagenkasten bodenseitig befestigt sind, wobei, die lösbare Befestigung der Bodenplatten (2) an den Profilschienen (6) erfolgt, die in Fahrzeuglängsrichtung verlaufen und an ihren Unterseiten mit dem Wagenkasten (1) großflächig verklebt (14) sind **dadurch gekennzeichnet, dass** die Profilschienen (6) nach oben offene T-Nuten (7) aufweisen, an die sich außen beidseitig in Längs- und Quererstreckung angeformte Vorsprünge als Auflagen (8) für die unteren Randbereiche (2a) der Bodenplatten (2) anschließen.

2. Fußbodensystem nach Anspruch 1, **dadurch gekennzeichnet, dass** die Randbereiche (2a) der Bodenplatten (2) an den Auflagen (8) der Profilschienen (6) festschraubbar (15) sind.

3. Fußbodensystem nach Anspruch 1 bis 2, **dadurch gekennzeichnet, dass** die Profilschienen (6) zur Festlegung der Sitze, Haltestangen oder andere Fahrzeugeinbauten gestaltet sind.

4. Fußbodensystem nach Anspruch 1 bis 3, **dadurch gekennzeichnet, dass** zwischen dem stirnseitigen Randbereich der Bodenplatte (2) und der Profilschiene (6) ein mit einem elastischen Dichtstoff (13) verschlossenen Spalt belassen ist.

5. Fußbodensystem nach Anspruch 1, **dadurch gekennzeichnet, dass** der mit der nach oben offene T-Nut (7) versehene Bereich der Profilschiene (6) niveaugleich mit der Ebene der Bodenplatte (2) abschließt.

6. Fußbodensystem nach Anspruch 1, **dadurch gekennzeichnet, dass** die Profilschienen (6) nach oben offene T-Nuten (7) aufweisen, an die sich an beiden Außenseiten in Längserstreckung seitlich offene C-förmige Aufnahmen zum umgreifenden Einstecken der Randbereiche (2a) der Bodenplatten (2) anschließen.

7. Fußbodensystem nach Anspruch 6, **dadurch gekennzeichnet, dass** die Randbereiche (2a) der Bodenplatten (2) in den C-förmigen Aufnahmen an den Profilschienen (6) verklebbar sind.

8. Fußbodensystem nach einem der Ansprüche 1 bis 7, **dadurch gekennzeichnet, dass** die Profilschienen (6) auf ihren Unterseiten mit einem Werkstoff für Vibrations- und Körperschalldämmung (5) armiert sind, der seinerseits bodenseitig mit dem Wagenkasten (1) verklebt ist.

9. Fußbodensystem nach Anspruch 8, **dadurch gekennzeichnet, dass** zur Verteilung der Auflagekräfte zwischen dem Klebstoff (14) und dem Werkstoff für Vibrations- und Körperschalldämmung (5) ein Blechstreifen (12) eingeklebt ist.

10. Fußbodensystem nach Anspruch 1 bis 9, **dadurch gekennzeichnet, dass** als Klebstoff (14) ein Ein- oder Mehrkomponenten Polyurethankleber verwendet wird.

11. Fußbodensystem nach einem der Ansprüche 1 bis 10, **dadurch gekennzeichnet, dass** in Fahrzeuglängsrichtung zwei eine im Gangbereich des Personentransportfahrzeuges aufliegende Bodenplatte (2) zwischen sich aufnehmende Profilschienen (6) mit dem Wagenkasten (1) verklebt sind und zwei weitere bis zum Wandbereich des Wagenkastens (1) reichende Bodenplatten (2) jeweils einseitig auf den Profilschienen (6) aufliegen und im Wandbereich randseitig nach oben gezogen sind, wo sie mit einem C-förmig geschlitzten Profilteil (17) die Wandverkleidung (19) umfassen, wobei die Bodenplatten (2) ausschließlich an den Profilschienen (6) befestigt sind.

## Claims

1. Floor system for a passenger transport vehicle, in particular a rail vehicle, comprising a body, profile rails (6) and a plurality of sound-absorbing floor panels (2) that are prepared ready for installation and are fastened to the floor of the body, wherein the floor panels (2) are fastened releasably to the profile rails (6), which extend in the vehicle longitudinal direction and are adhesively bonded (14) extensively to the body (1) on their undersides,
**characterized**
**in that** the profile rails (6) have upwardly open T-slots (7) which are adjoined externally on both sides in longitudinal and transverse extension by integrally formed protrusions as supports (8) for the lower peripheral regions (2a) of the floor panels (2).

2. Floor system according to Claim 1, **characterized in that** the peripheral regions (2a) of the floor panels (2) are able to be firmly screwed (15) to the supports (8) of the profile rails (6).

3. Floor system according to Claims 1 and 2, **characterized in that** the profile rails (6) are designed for the securing of the seats, grab poles or other vehicle fittings.

4. Floor system according to Claims 1 to 3, **characterized in that** a gap that is closed with an elastic sealant (13) is left between the end-side peripheral region of the floor panel (2) and the profile rail (6).

5. Floor system according to Claim 1, **characterized in that** that region of the profile rail (6) that is provided with the upwardly open T-slot (7) terminates at the same level as the plane of the floor panel (2).

6. Floor system according to Claim 1, **characterized in that** the profile rails (6) have upwardly open T-slots (7) which are adjoined on both outer sides in longitudinal extension by laterally open C-shaped receptacles for plugging in the peripheral regions (2a) of the floor panels (2) in a manner engaging around the latter.

7. Floor system according to Claim 6, **characterized in that** the peripheral regions (2a) of the floor panels (2) are able to be adhesively bonded in the C-shaped receptacles in the profile rails (6).

8. Floor system according to one of Claims 1 to 7, **characterized in that** the profile rails (6) are reinforced on their undersides with a material for vibration absorption and structure-borne sound absorption (5), which for its part is adhesively bonded on its bottom side to the body (1).

9. Floor system according to Claim 8, **characterized in that**, in order to distribute the reaction forces between the adhesive (14) and the material for vibration absorption and structure-borne sound absorption (5), a metal strip (12) is adhesively bonded in place.

10. Floor system according to Claims 1 to 9, **characterized in that** a one-component or multi-component polyurethane adhesive is used as adhesive (14).

11. Floor system according to one of Claims 1 to 10, **characterized in that**, in the vehicle longitudinal direction, two profile rails (6) that receive a floor panel (2) that is supported in the aisle region of the passenger transport vehicle between one another are adhesively bonded to the body (1) and two further floor panels (2) that reach as far as the wall region of the body (1) are each supported on one side on the profile rails (6) and are drawn upwards peripherally in the wall region, where they enclose the wall covering (19) with a profile part (17) slotted in a C-shaped manner, wherein the floor panels (2) are fastened exclusively to the profile rails (6).

## Revendications

1. Système de plancher pour un véhicule de transport de voyageurs, notamment véhicule ferroviaire, comprenant une caisse, des rails (6) profilés et plusieurs plaques (2) de plancher insonores et préparées de manière à être prêtes au montage, qui sont fixées du côté du plancher à la caisse,
dans lequel la fixation amovible des plaques (2) de plancher a lieu sur les rails (6) profilés qui s'étendent dans la direction longitudinale du véhicule et qui sont collés (14) sur une grande surface à la caisse (11) par leur face inférieure,
**caractérisé**
**en ce que** les rails (6) profilés ont des rainures (7) en T ouvertes vers le haut, auxquelles se raccordent comme support (8) pour les parties (2a) marginales inférieures des plaques (2) de plancher des saillies formées à l'extérieur des deux côtés dans l'étendue longitudinale et transversale.

2. Système de plancher suivant la revendication 1, **caractérisé en ce que** les parties (2a) marginales inférieures des plaques (2) de plancher peuvent être vissées (15) solidement au support (8) des rails (6) profilés.

3. Système de plancher suivant les revendications 1 à 2, **caractérisé en ce que** les rails (6) profilés sont conformés pour la fixation des sièges, des barres de maintien ou d'autres installations du véhicule.

4. Système de plancher suivant les revendications 1 à 3, **caractérisé en ce que** un intervalle, fermé par une matière (13) d'étanchéité élastique, est laissé entre la partie marginale du côté frontal de la plaque (2) de plancher et le rail (6) profilé.

5. Système de plancher suivant la revendication 1, **caractérisé en ce que** la partie pourvue de la rainure (7) en T ouverte vers le haut du rail (6) profilé est fermée au même niveau que le plan de la plaque (2) de plancher.

6. Système de plancher suivant la revendication 1, **caractérisé en ce que** les rails (6) profilés ont des rainures (7) en T ouvertes vers le haut, auxquelles se raccordent des logements en forme de C ouvert latéralement dans l'étendue longitudinale des deux côtés extérieurs, pour un enfichage avec enveloppement des parties (2a) marginales des plaques (2) de plancher.

7. Système de plancher suivant la revendication 6, **caractérisé en ce que** les parties (2a) marginales des plaques (2) de plancher peuvent être collées aux rails (6) profilés dans les logements en forme de C.

8. Système de plancher suivant l'une des revendications 1 à 7, caractérisé en ce les rails (6) profilés sont armés sur leurs côtés inférieurs d'un matériau amortissant (5) les vibrations et les bruits de corps, qui est collé de son côté du côté du plancher à la caisse (1).

9. Système de plancher suivant la revendication 8, **caractérisé en ce que** une bande (12) de tôle est collée pour la répartition des forces de support, entre la colle (14) et le matériau pour l'amortissement (5) des vibrations et du bruit de corps.

10. Système de plancher suivant l'une des revendications 1 à 9, **caractérisé en ce qu'**il est utilisé, comme colle (14) une colle de polyuréthane à un composant ou à plusieurs composants.

11. Système de plancher suivant l'une des revendications 1 à 10, **caractérisé en ce que** dans la direction longitudinale du véhicule, deux rails (6) profilés recevant une plaque (2) de plancher, mise dans la partie de couloir du véhicule de transport de voyageurs, sont collés à la caisse (1) et deux autres plaques (2) de fond allant jusqu'à la partie de paroi de la caisse (1) s'appliquent respectivement d'un côté aux rails (6) profilés et sont tirés vers le haut du côté du bord dans la partie de paroi, où ils enserrent par une partie (17) de profilé fendu en forme de C l'habillage (19) de paroi, les plaques (2) de plancher étant fixées exclusivement aux rails (6) profilés.
